# EUROPÄISCHE PATENTSCHRIFT

(11) **EP 0 979 321 B1**
(45) Veröffentlichungstag und Bekanntmachung des Hinweises auf die Patenterteilung: **24.07.2002**
(21) Anmeldenummer: 98925499.0
(22) Anmeldetag: 29.04.1998
(51) Int. Cl.: D03C 19/00, D04B 37/00

(54) **VORRICHTUNG ZUR OPTIMIERUNG VON GEWEBEN AUFGRUND GEMESSENER GARNDATEN UND OPTIMIERUNGSVERFAHREN**
DEVICE FOR OPTIMIZING FABRICS BASED ON MEASURED THREAD DATA AND OPTIMIZATION METHOD
DISPOSITIF POUR L'OPTIMISATION DE TISSUS FONDEE SUR DES DONNEES DE FIL MESUREES, ET PROCEDE D'OPTIMISATION

(30) Priorität: 02.05.1997 DE 19718562
(43) Veröffentlichungstag der Anmeldung: 16.02.2000
(73) Patentinhaber: Ingenieurbüro Dieter Zweigle, 72770 Reutlingen (DE)
(72) Erfinder: ZWEIGLE, Dieter, D-72770 Reutlingen (DE)
(74) Vertreter: Mammel, Ulrike, Dr. Dipl.-Chem.
(86) Internationale Anmeldenummer: EP9802529
(87) Internationale Veröffentlichungsnummer: WO9850613

(56) Entgegenhaltungen:
- EP-A- 0 199 552
- EP-A- 0 302 576
- EP-A- 0 439 659
- EP-A- 0 461 514
- EP-A- 0 578 975
- EP-A- 0 692 562

## Beschreibung

Die vorliegende Erfindung betrifft eine Vorrichtung zur Optimierung von Garnen und Geweben aufgrund gemessener Garndaten sowie das zugehörige Optimierungsverfahren.

Die Entwicklung neuer Gewebe erfolgt üblicherweise mit CAD-Systemen. Diese bekannten CAD-Systeme gestatten, neue Gewebe unter Veränderung einer Vielzahl von Parametern zu entwickeln. Grundlage für die Berechnung in CAD-Systemen sind jedoch immer "ideale" Garne, d.h. Garne, deren Durchmesser, Feinheit, Reißfestigkeit über das gesamte Garn konstant ist.

Bei realen Garnen sind jedoch die Garndurchmesser und sonstige Garneigenschaften nicht, wie bei dem "idealen Garn", über die Gamlänge konstant. So weisen reale Garne Dünnstellen, Dickstellen, Nissen etc. auf, die sich natürlich auf die Optik des späteren "Realgewebes" auswirken, aber bei der Gewebeentwicklung auf dem CAD-System nicht berücksichtigt werden. Dies führt dazu, daß häufig das erhaltene reale Gewebe nicht der Vorstellung des Designers entspricht.

Eine Vorrichtung gemäß dem Oberbegriff des Anspruchs 1 ist aus EP-A-0 692 562 bekannt.

Die Aufgabe der Erfindung besteht darin, die Systeme zur Entwicklung neuer Gewebe zu verbessern und/oder Maschineneinstellungen bzw. Prozesse bei der Garnherstellung zu optimieren.

Diese Aufgabe wird dadurch gelöst, daß eine Vorrichtung bereitgestellt wird, die ermöglicht, bei dem Design des Gewebes die realen Werte des jeweiligen Garns zu berücksichtigen und die zugleich eine Anpassung und/oder Veränderung der Bindung bzw. jeder beliebigen Verkreuzungsstelle unter Berücksichtigung des optischen Erscheinungsbildes eines jeden Garnes ermöglicht.

Mit der erfindungsgemäßen Vorrichtung ist es möglich, durch Veränderungen einer jeden Verkreuzung Dünn-, Dickstellen oder Nissen hervorzuheben oder optisch in den Hintergrund treten zu lassen. In manchen Geweben sind gerade die optischen Effekte, die durch unregelmäßige Garne erzielt werden, gewünscht, und durch die freie Definierbarkeit der Bindung wird ermöglicht, bei gewünschten Unregelmäßigkeiten diese durch die Art der jeweiligen Bindung optisch zu unterstreichen.

In der erfindungsgemäßen Vorrichtung wird der Garndurchmesser des jeweiligen individuellen Garns optoelektronisch vermessen. Aufgrund der definierten Art der gewünschten Bindung wird unter Berücksichtigung der individuellen Meßwerte der Garne eine dreidimensionale Darstellung des Realgewebes berechnet und visualisiert. Jede beliebige Verkreuzung kann - vorzugsweise über eine schematisierte Darstellung des Gewebes auf einem Bildschirm und Eingabe mit der Tastatur oder einer Maus - verändert werden. Das reale Gewebe kann wiederum visualisiert und so lange geändert werden, bis das gewünschte Design erhalten ist.

Durch die dreidimensionale Darstellung des Realgewebes werden auch erhebliche Mengen an Garn, Maschinen, Strom und Arbeitszeit eingespart, da es nicht mehr erforderlich ist, die Webmaschine einzuschalten, um zu sehen, wie das Realgewebe aussieht, um es dann ggf. als Ausschuß zu deklarieren.

Zur Verringerung des Ausschusses trägt auch die Kombination der Bindungseingabevorrichtung mit der freien Wählbarkeit der Webdichte bei.

Weiterhin ist es in einer besonderen Ausführungsform möglich, in der erfindungsgemäßen Vorrichtung auch die Farben entlang eines Garnes zu messen und in die Auswertevorrichtung zu übermitteln, so daß neben den realen Garndurchmessern auch die realen Farben bei der Berechnung des Realgewebes berücksichtigt werden können.

Die Erfindung wird nun anhand eines Ausführungsbeispiels näher erläutert:
**Fig. 1** zeigt den Aufbau der erfindungsgemäßen Vorrichtung zur Optimierung von Realgeweben aufgrund gemessener Gamdaten.

Die Vorrichtung 11 umfaßt ein Meßgerät 12, das zur Messung des Garndurchmessers dient, eine Bindungseingabevorrichtung 13, in der die jeweilige gewünschte Bindung frei definiert und auch geändert werden kann, eine Ansteuerungs- und Auswertevorrichtung 14 und eine Anzeigevorrichtung 16, insbesondere einen Bildschirm.

Die Messung des Garndurchmessers im Meßgerät 12 erfolgt im Meßkopf, der nach dem absolut messenden optischen Prinzip arbeitet. Vorteil der absoluten optoelektronischen Messung ist, daß die Messung unempfindlich gegenüber Lichtquellenalterung, Fremdlicht, Verschmutzung, Temperatur und Feuchtigkeit ist und von Farbe, Leitfähigkeit und Glanz des zu messenden Garnes nicht abhängt. Auch ist bei solch einer Messung keine ständige neue Kalibrierung und Eingabe von Parametern erforderlich.

Im allgemeinen ist es für die Messung von Naturgarnen ausreichend, einen Meßkopf zu verwenden, der in einer Genauigkeit von 0,1 mm mißt. Je nach Art des zu messenden Garnes, beispielsweise bei Chemiefasergarnen oder auch in Einzelfällen bei Naturfasergarnen, werden bevorzugt Meßköpfe in einer Genauigkeit von mindestens 0,01 mm eingesetzt.

Neben dem Meßkopf umfaßt das Meßgerät 12 eine Garnzuführung und Elektronik.

Solche Meßköpfe sind dem Stand der Technik bekannt und werden beispielsweise von BARCO/Belgien vertrieben.

Für die erfindungsgemäße Optimierungsvorrichtung ist es erforderlich, daß die Genauigkeit der Garndurchmessermessung wenigstens 1/100 mm beträgt. Die Messung des Durchmessers des Garnes sollte wenigstens alle 2 mm erfolgen.

Die im Meßgerät 12 ermittelten Meßwerte werden nun in die Auswertevorrichtung 14 über eine parallele Schnittstelle 19 übermittelt. Die Auswertevorrichtung 14 steuert zugleich das Meßgerät 12 über eine serielle Schnittstelle 21.

Mit der Vorrichtung 14 ist auch die Vorrichtung 13 zur Eingabe und Änderung frei definierbarer Bindungen verbunden. In der Bindungseingabevorrichtung 13 kann jedwede mögliche Art der Verkreuzung der Fadengruppen definiert werden. Vorzugsweise sind dies Flachgewebebindungen. Über einen Zugriff auf bereits definierte Bindungen ermöglicht diese Vorrichtung eine individuelle Definition jeder gewünschten Bindung und eine Veränderung bereits bestehender Bindungen an beliebig vielen Verkreuzungen. Die Eingabe und Änderung der jeweiligen Bindung erfolgt am einfachsten über einen PC durch Markierung der jeweiligen, auf einem Bildschirm angezeigten Verkreuzungspunkte, beispielsweise mit einer Maus oder über die Tastatur.

Vorzugsweise ist die Bindungseingabevorrichtung 13 zusammen mit der Steuerund Auswertevorrichtung 14 in einem Computer integriert.

Nachdem die Messung des jeweiligen Garns in dem Gerät 12 erfolgt und eine Bindung in der Vorrichtung 13 definiert ist, erfolgt in der Vorrichtung 14 die Berechnung der dreidimensionalen Darstellung des Realgewebes aufgrund der frei definierten Bindung und den gemessenen Garndurchmessern. Die Darstellung erfolgt auf einem mit der Auswertevorrichtung 14 verbundenen Bildschirm 16. Wahlweise kann an die Auswertevorrichtung 14 eine Ausgabevorrichtung 17 angeschlossen sein.

Entlang von Raumkurven werden die gemessenen Daten visualisiert, wobei Helligkeitsverlauf (Schattenwirkung) und Farbe berücksichtigt und eine Verdeckungsrechnung der Fäden durchgeführt wird. Bei der Visualisierung können Lichteinstellungen, Kameraposition und Brennweite verändert werden.

Die Darstellung am Bildschirm erfolgt vorzugsweise durch Parallelprojektion des Objekts mittels einer 3D-Graphikbibliothek. Es sind jedoch auch andere Projektionen möglich.

Natürlich müssen für die Berechnung des Realgewebes auch die Parameter der Webmaschine (Gewebegröße) eingegeben sowie Kett- und Schußfäden zugeordnet werden, damit das berechnete Realgewebe auch wirklich dem später gewebten Ergebnis entspricht.

Aufgrund dieser dreidimensionalen Darstellung des Realgewebes können nun einzelne Bindungen verändert werden, um ein individuelles Gewebe herzustellen, bei dem spezifische Dünnstellen, Dickstellen und/oder Nissen durch die individuelle Art der Verkreuzung der Fäden in der Gewebestruktur stärker hervorgehoben werden oder in den Hintergrund treten. Zu Dokumentationszwecken kann die dreidimensionale Darstellung des optimierten Realgewebes dann auf einem Drucker oder Kopierer 17, vorzugsweise in Farbe, ausgegeben werden.

Falls gewünscht, können die Meßwerte auch statistisch ausgewertet werden. Die statistische Auswertung ermöglicht Aussagen über die Qualität der Game.

Die Statistikfunktionen sollten neben einer jederzeit möglichen statistischen Auswertung eines einzelnen gemessenen Garns auch statistische Auswertung über Gesamtsummen von Meßreihen einzelner Garne und/oder frei definier- und auswählbare Einzelmessungen von Garnen umfassen und Mittelwerte, Standardabweichungen, Varianzen und sonstige statistische Auswertungen der gemessenen Einzelgarne und/oder Gruppen von Garnen ermöglichen. Auch ist eine zwei und/oder dreidimensionale graphische Darstellung der jeweilig gewünschten Statistikfunktionen vorgesehen.

In einer bevorzugten Ausführungsform der erfindungsgemäßen Vorrichtung ist zusätzlich auch die Berechnung und/oder Visualisierung des Gewebes teilweise und/oder vollständig mit idealen Garnen vorgesehen.

Auch kann die graphische Darstellung des dreidimensionalen Realgewebes in bestimmten auswählbaren Farben erfolgen, wobei jedem Garn eine Farbe zugeordnet werden kann.

Vorzugsweise erfolgt die Farbauswahl für jedes gewünschte reale und/oder ideale Garn über Eingabe der jeweils gewünschten Rot-Grün-Blau-Werte, so daß frei definier- und wählbare Farben zur Verfügung stehen.

Natürlich besteht die Möglichkeit, Meßparameter, gemessene Garndurchmesser, statistische Auswertung, berechnete Realgewebe, frei definierte Bindungen, Parameter der Webmaschine etc. in einer Datenbank zu speichern und im Bedarfsfall wieder abzurufen.

Selbstverständlich ist es bei der erfindungsgemäßen Vorrichtung möglich, Fremddateien zu im- und exportieren.

Die erfindungsgemäße Vorrichtung ermöglicht weiterhin - beispielsweise zur Erkennung periodischer Fehler, wie des Moirée-Effekts - das gemessene Garn in Form einer Standard-Garntafel in den standardisierten Maßen auf dem Bildschirm darzustellen und auch auszudrucken.

Sofern die Auflösung des Bildschirms 16 und/oder der Ausgabevorrichtung 17 nicht ausreichend sein sollte, ist eine Segmentierung der Standard-Garntafel in beispielsweise drei Segmente vorgesehen, was auch selbst bei einer hardwareseitig begrenzten Auflösung gestattet, die Standard-Garntafel segmentweise in der erforderlichen hohen Auflösung zur Erkennung der periodischen Fehler darzustellen.

Wahlweise ist es ebenfalls möglich, aufgrund der gemessenen Garndaten ein reales Gestrick simulieren zu lassen, beispielsweise Single-Jersey, Rechts-Rechts-Glatt, Rechts-Rechts-Gerippt, Interlock, Piquet etc. oder auch Gewirk.

Natürlich lassen sich auch die Gestricke und Gewirke in der Bindungseingabevorrichtung (13) eingeben und verändern.

## Patentansprüche

1. Vorrichtung (11) zur Entwicklung von Geweben
a) mit einer Anzeigeeinheit (16) und
b) einer Bindungseingabevorrichtung (13)
**dadurch gekennzeichnet, daß** die Vorrichtung
c) wenigstens einem Meßgerät (12) für die Messung des Gamdurchmessers,
d) und eine Vorrichtung (14) zur Ansteuerung des Meßgeräts (12) und zur Auswertung umfaßt,
e) die Bindungseingabevorrichtung (13) die Eingabe und Änderung frei definierbarer Bindungen ermöglicht,
f) und das Gewebe als Real-Gewebe aufgrund der gemessenen Gamdurchmesser und der frei definierbaren Bindung berechnet und dargestellt wird,
g) wobei durch die Veränderbarkeit der definierten Bindung des Gewebes eine Anpassung und Optimierung des Real-Gewebes an die gemessenen individuellen Gamdurchmesser möglich ist.

2. Vorrichtung nach Anspruch 1, **dadurch gekennzeichnet, daß** das Meßgerät (12) ein optoelektronisches Gerät ist.

3. Vorrichtung nach Anspruch 2, **dadurch gekennzeichnet, daß** das optoelektronische Gerät (12) ein absolute Messungen durchführendes Meßgerät, insbesondere ein im Infrarot-Bereich arbeitendes Meßgerät, ist.

4. Vorrichtung nach einem der Ansprüche 1 bis 3, **dadurch gekennzeichnet, daß** die Genauigkeit des Meßgeräts (12) wenigstens 1/100 mm beträgt.

5. Vorrichtung nach einem der Ansprüche 1 bis 4, **dadurch gekennzeichnet, daß** die definierte Bindung graphisch dargestellt wird.

6. Vorrichtung nach einem der Ansprüche 1 bis 5, **dadurch gekennzeichnet, daß** die Definition einer jeden Bindung über eine zweidimensionale Matrix erfolgt.

7. Vorrichtung nach einem der Ansprüche 1 bis 6, **dadurch gekennzeichnet, daß** die Darstellung des berechneten Realgewebes auf einem Bildschirm (16) erfolgt.

8. Vorrichtung nach Anspruch 7, **dadurch gekennzeichnet, daß** die Darstellung auf dem Bildschirm (16) durch Parallelprojektion des Objekts mittels einer 3D-Graphikbibliothek erfolgt.

9. Vorrichtung nach einem der Ansprüche 1 bis 8, **dadurch gekennzeichnet, daß** die Ausgabe auf einen Drucker (17), insbesondere Farbdrucker, oder Farbkopierer erfolgt.

10. Vorrichtung nach einem der Ansprüche 1 bis 9, **dadurch gekennzeichnet, daß** Steuerung des Meßgeräts (12) über die Auswerte- und Steuervorrichtung (14) erfolgt.

11. Vorrichtung nach einem der Ansprüche 1 bis 10, **dadurch gekennzeichnet, daß** die Vorrichtung mehrere Meßköpfe oder Meßgeräte (12) umfaßt.

12. Vorrichtung nach einem der Ansprüche 1 bis 11, **dadurch gekennzeichnet, daß** die Gewebedichte einstellbar ist.

13. Vorrichtung nach einem der Ansprüche 1 bis 12, **dadurch gekennzeichnet, daß** anhand der gemessenen Garndaten zusätzlich die Berechnung von Gestricken und/oder Gewirken in der Auswertevorrichtung (14) erfolgt.

14. Vorrichtung nach einem der Ansprüche 1 bis 13, **dadurch gekennzeichnet, daß** die Vorrichtung zusätzlich Mittel zur Durchführung einer statistischen Auswertung der Meßwerte umfaßt.

15. Vorrichtung nach einem der Ansprüche 1 bis 14, **dadurch gekennzeichnet, daß** die Bindungseingabevorrichtung (13) zur Abänderung bzw. Erstellung von Flachgewebebindungen vorgesehen ist.

16. Vorrichtung nach einem der vorangegangenen Ansprüche, **dadurch gekennzeichnet, daß** die Bindungseingabe (13) und die Auswertung und Steuerung (14) in einem Computer erfolgen.

17. Verfahren zur Optimierung von Real-Geweben aufgrund gemessener Garndaten mit einer Vorrichtung (11) nach einem der vorangegangenen Ansprüche, **dadurch gekennzeichnet, daß** nach Messung des Garndurchmessers und Definition der frei definierbaren Bindungen das Real-Gewebe aufgrund der gemessenen Garndurchmesser und der definierten Bindung berechnet und dargestellt wird
und durch die Veränderbarkeit der definierten Bindung des Gewebes eine Anpassung und Optimierung des Real-Gewebes an die gemessenen individuellen Garndurchmesser möglich ist.

## Claims

1. Apparatus (11) for development of fabrics
a) having a display device (16) and
b) a structure input device (13)
**characterized in that** the apparatus
c) comprises at least one measuring device (12) for measuring the yarn diameter,
d) and a device (14) for controlling the measuring device (12) and for evaluation,
e) whereby the structure input device (13) enables the inputting and changing of freely definable structures,
f) and the actual fabric being computed and represented on the basis of the measured yarn diameters and the freely definable structure,
g) whereby the defined structure of the fabric can be changed making it possible to adapt and optimise the actual fabric to the measured individual yarn diameters.

2. Apparatus according to Claim 1, **characterized in that** the measuring device (12) is an optoelectronic device.

3. Apparatus according to Claim 2, **characterized in that** the optoelectronic device (12) is a measuring device carrying out absolute measurements, in particular a measuring device operating in the infrared range.

4. Apparatus according to one of Claims 1 to 3, **characterized in that** the accuracy of the measuring device (12) is at least 1/100 mm.

5. Apparatus according to one of Claims 1 to 4, **characterized in that** the defined structure is graphically represented.

6. Apparatus according to one of Claims 1 to 5, **characterized in that** the definition of each structure takes place by means of a two-dimensional matrix.

7. Apparatus according to one of Claims 1 to 6, **characterized in that** the representation of the computed actual fabric takes place on a screen (16).

8. Apparatus according to Claim 7, **characterized in that** the representation on the screen (16) takes place by parallel projection of the object by means of a 3D graphics library.

9. Apparatus according to one of Claims 1 to 8, **characterized in that** the output takes place on a printer (17), in particular a colour printer or a colour copier.

10. Apparatus according to one of Claims 1 to 9, **characterized in that** controlling the measuring device (12) takes place by means of the evaluation and control device (14).

11. Apparatus according to one of Claim 1 to 10, **characterized in that** the apparatus comprises a plurality of measuring heads or measuring devices (12).

12. Apparatus according to one of Claims 1 to 11, **characterized in that** the fabric density can be set.

13. Apparatus according to one of Claims 1 to 12, **characterized in that** the computation of knitted fabrics additionally takes place in the evaluation device (14) on basis of the measured yarn data.

14. Apparatus according to one of Claims 1 to 13, **characterized in that** the apparatus additionally comprises means for carrying out a statistical evaluation of the measured values.

15. Apparatus according to one of Claims 1 to 14, **characterized in that** the structure input device (13) is envisaged for altering or creating flat fabric structures.

16. Apparatus according to one of the preceding claims, **characterized in that** the structure input (13) and evaluation and control (14) take place in a computer.

17. Method of optimizing actual fabrics on the basis of measured yarn data with an apparatus (11) according to one of the preceding claims, **characterized in that**, after measurement of the yarn diameter and definition of the freely definable structures, the actual fabric is computed and represented on the basis of the measured yarn diameters and the defined structure and the fact that the defined structure of the fabric can be changed makes it possible to adapt and optimize the actual fabric to the measured individual yarn diameters.

## Revendications

1. Dispositif (11) pour la création de tissus
a) comprenant une unité d'affichage (16) et
b) un dispositif d'entrée d'armure (13)
**caractérisé en ce que** le dispositif
c) comprend au moins un appareil de mesure (12) pour la mesure du diamètre de fil,
d) et un dispositif (14) pour commander l'appareil de mesure (12) et pour l'évaluation,
e) le dispositif d'entrée d'armure (13) permet d'entrer et de modifier des armures librement définissables,
f) et le tissu est calculé et représenté en tant que tissu réel sur la base du diamètre de fil mesuré et de l'armure librement définissable,
g) une adaptation et une optimisation du tissu réel aux diamètres de fil individuels mesurés est possible grâce à la variabilité de l'armure définie du tissu.

2. Dispositif selon la revendication 1, **caractérisé en ce que** l'appareil de mesure (12) est un appareil optoélectronique.

3. Dispositif selon la revendication 2, **caractérisé en ce que** l'appareil optoélectronique (12) est un appareil de mesure réalisant des mesures absolues, en particulier un appareil de mesure travaillant dans le domaine de l'infrarouge.

4. Dispositif selon l'une quelconque des revendications 1 à 3, **caractérisé en ce que** la précision de l'appareil de mesure (12) est d'au moins 1/100 mm.

5. Dispositif selon l'une quelconque des revendications 1 à 4, **caractérisé en ce que** l'armure définie est représentée graphiquement.

6. Dispositif selon l'une quelconque des revendications 1 à 5, **caractérisé en ce que** la définition de chaque armure s'effectue au moyen d'une matrice bidimensionnelle.

7. Dispositif selon l'une quelconque des revendications 1 à 6, **caractérisé en ce que** la représentation du tissu réel calculé s'effectue sur un écran (16).

8. Dispositif selon la revendication 7, **caractérisé en ce que** la représentation sur un écran (16) s'effectue par le biais d'une projection parallèle de l'objet au moyen d'une bibliothèque graphique en 3 dimensions.

9. Dispositif selon l'une quelconque des revendications 1 à 8, **caractérisé en ce que** l'impression s'effectue sur une imprimante (17), en particulier une imprimante couleur, ou une photocopieuse couleur.

10. Dispositif selon l'une quelconque des revendications 1 à 9, **caractérisé en ce que** la commande de l'appareil de mesure (12) s'effectue par le biais du dispositif d'évaluation et de commande (14).

11. Dispositif selon l'une quelconque des revendications 1 à 10, **caractérisé en ce que** le dispositif comprend plusieurs têtes de mesure ou appareils de mesure (12).

12. Dispositif selon l'une quelconque des revendications 1 à 11, **caractérisé en ce que** la densité du tissu est ajustable.

13. Dispositif selon l'une quelconque des revendications 1 à 12, **caractérisé en ce que** le calcul des tissus à mailles s'effectue en outre dans le dispositif d'évaluation (14) à l'aide des données de fil mesurées.

14. Dispositif selon l'une quelconque des revendications 1 à 13, **caractérisé en ce que** le dispositif comprend en outre des moyens pour réaliser une évaluation statistique des valeurs de mesure.

15. Dispositif selon l'une quelconque des revendications 1 à 14, **caractérisé en ce que** le dispositif d'entrée d'armure (13) est prévu pour modifier ou concevoir des armures de tissus plats.

16. Dispositif selon l'une quelconque des revendications précédentes, **caractérisé en ce que** l'entrée d'armure (13) et l'évaluation et la commande (14) s'effectuent dans un ordinateur.

17. Procédé pour l'optimisation de tissus réels sur la base de données de fil mesurées avec un dispositif (11) selon l'une quelconque des revendications précédentes, **caractérisé en ce qu'**après la mesure du diamètre de fil et la définition des armures définissables librement, le tissu réel est calculé et représenté sur la base du diamètre de fil mesuré et de l'armure définie,
et une adaptation et une optimisation du tissu réel aux diamètres de fil individuels mesurés est possible grâce à la variabilité de l'armure définie du tissu.
